# EUROPÄISCHE PATENTSCHRIFT

(11) **EP 3 491 209 B1**
(45) Veröffentlichungstag und Bekanntmachung des Hinweises auf die Patenterteilung: **24.03.2021**
(21) Anmeldenummer: 17742434.8
(22) Anmeldetag: 21.07.2017
(51) Int. Cl.: E05F 1/10

(54) **ZWEISEITIG WIRKSAMER TÜRSCHLIESSER FÜR GARTENTORE UND WEIDEZÄUNE**
DOOR CLOSER WITH DOUBLE-SIDED ACTION FOR GARDEN GATES AND PASTURE FENCES
DISPOSITIF DE FERMETURE DE PORTE, AGISSANT DE MANIÈRE BILATÉRALE, POUR PORTES DE JARDIN ET CLÔTURES DE PÂTURAGE

(30) Priorität: 26.07.2016 CH 9732016
(43) Veröffentlichungstag der Anmeldung: 05.06.2019
(73) Patentinhaber: Bucher, Herbert, 8708 Männedorf (CH)
(72) Erfinder: Bucher, Herbert, 8708 Männedorf (CH)
(86) Internationale Anmeldenummer: PCT/EP2017/068466
(87) Internationale Veröffentlichungsnummer: WO 2018/019714

(56) Entgegenhaltungen:
- GB-A- 395 135
- US-A- 139 458
- US-A- 2 102 321

## Beschreibung

Viele Türen, namentlich etwa Gartentüren oder Türen in Abschrankungen, Zäunen und Hecken sind einfache Konstruktionen. Sie sind als Einflügel-Türen ausgeführt, weisen also bloss ein einzelnes Türblatt auf, welches auf einer Seite angeschlagen ist und auf beide Seiten aufgeschwenkt werden kann. Solche Türen werden zum Beispiel in Drahtgeflecht-Zäunen verbaut. Diese Drahtgeflecht-Zäune weisen in Abständen versetzte, vertikale einbetonierte Stahlrohrpfosten auf, und die Bereiche zwischen den Stahlrohrpfosten sind mit einem Drahtgeflecht verspannt. Ausführungen in hoher Qualität werden mit verzinkten Stahlrohrpfosten erstellt, deren oberes Ende von einer Chromstahl- oder Aluminiumkappe mit stumpfkegeliger Form verschlossen wird. Als Drahtgeflecht wird ein mehr oder weniger grobes rechteckmaschiges Drahtgeflecht oder ein sogenanntes Diagonal-Drahtgeflecht zwischen den einzelnen Pfosten verspannt. Wo eine Türe eingebaut werden soll, werden zwei Pfosten mit wenig mehr Abstand als die Breite der einzusetzenden Türe gesetzt. Am einen Pflosten werden Scharniere vorgesehen, in welche eine Türe aus einem quadratischen oder rechteckig gestalteten Rahmen eingesetzt wird. Diese Rahmen sind in der Regel aus dem gleichen Rohrmaterial gefertigt wie die Stahlrohrpfosten, und sie werden entweder um je einen rechten Winkel für die vier Ecken gekrümmt oder mit Fittingen in Form von Bögen aus geraden Rohrabschnitten zusammengeschraubt oder aus Rohrteilen zusammengeschweisst. Der Bereich innerhalb des Rahmens wird in gleicher Weise wie der Zaun mit einem Drahtgeflecht verspannt. Es ist klar, dass es vielerlei ähnliche Konstruktionen gibt, mit blossen Stahlprofilen anstatt Rohren, zum Beispiel mit T-Profilen, oder mit minderwertigeren Materialien hergestellt, etwa aus Holz oder gewöhnlichem Baustahl, welcher zum Schutz vor Korrosion gestrichen wird. Zuweilen werden für luxuriöse Ausführungen von Abschrankungen auch Chromstahlpfosten gesetzt, zwischen diese zum Beispiel starke Glasplatten eingesetzt werden.

Bei allen diesen Abschrankungen und Zäunen stellt sich das Problem, dass eine eingebaute Türe oftmals nach dem Durchschreiten offen stehen gelassen wird. Zwar werden solche Türen entweder mit einer Türfalle und zugehörigem Schloss ausgeführt, oder mit einem Schieberiegel oder einem schwenkbaren Riegel, aber die Benützer der Türen schliessen diese nach dem Passieren der Türen oftmals nicht. Minderjährige vergessen sich, wenn sie in Gruppen eine solche Türe passieren, und so steht sie dann lange Zeit offen und die Abschrankung erfüllt ihren Zweck nicht, nämlich Dritten gegenüber deutlich ein Privatareal zu markieren. Ideal wäre eine Türe, die bei Nichtgebrauch stets geschlossen ist oder zumindest geschlossen erscheint, und die bei jedem Öffnen, das heisst bei jedem Aufschwenken, egal auf welche Seite hin aufgeschwenkt, nach dem Passieren von selbst immer in die Ausgangslage zurückschwenken würde und somit geschlossen bliebe.

Zu diesem Zweck gibt es im Stand der Technik freilich schon eine Vielzahl von Lösungen. Eine mögliche Lösung ist in FR 2 380 406 offenbart. Es handelt sich um einen zweiseitig wirksamen Türschliesser, der sich aber wegen seiner Konstruktion nicht für eine Gartentüre eignet. Die Konstruktion ist nicht in einem geschlossenen Gehäuse untergebracht und zeigt viele scharfe Ecken und Kanten, welche eine Verletzungsgefahr in sich bergen. Ausserdem ist dieser Türschliesser als offene Mechanik sichtbar ausgeführt, und es sind mehrere Einzelteile daran sichtbar, unter anderem eine Spiralfeder, die wohl von einem Winkeleisen abgedeckt ist, sonst aber offen der Witterung ausgesetzt ist. Da bloss eine einzige Feder vorhanden ist, ist in Anbetracht der zugehörigen Abmessungen die Schliesskraft eher bescheiden. Zudem ist es nicht möglich, die Feder stufenlos vorzuspannen. Insgesamt wirkt die Konstruktion wenig elegant und ist wohl auch aufwändig in der Herstellung und vor allem im Anbau. GB 395 135 A (BROOKES & ADAMS LTD; ARNOLD EDWIN offenbart (Seite 2, Zeile 94 - Seite 3, Zeile 85; Abbildungen 1-4) einen Türschliesser zum Einsatz in oder an einem vertikalen Türpfosten oder zum festen Aufsetzen auf einen solchen, einschliessend einen Bolzen 13, der an seinen beiden Enden in je einer Scheibe 12 gelagert ist, wobei die beiden Scheiben 12 über eine parallel zum Bolzen 13 verlaufende, von ihm radial beabstandete Brücke 10 miteinander fest verbunden sind. Der Bolzen 13 trägt in seiner Längsmitte eine Drehscheibe 23, die sich radial bis zur Innenseite der Brücke 10 erstreckt, wobei ober- und unterhalb der Drehscheibe 5 je eine Stahlfeder 9, 10 mit mehreren Windungen um den Bolzen 1 herum geführt ist. Der Türschliesser nach PCT/EP2017/068466 ist nur in eine Richtung wirksam und sein Aufbau und seine Wirkungsweise wesentlich unterschiedlich zum hier offenbarten. Der Türschliesser nach US 2 102 321 A (KEENE WILLIAM J) weist nur eine Feder auf und diese ist nicht nicht zwischen den Scheiben (12,16) angeordnet. Der Fachmann findet darin keine Anregung für einen Türschliesser wie vorliegend konstruiert, ebenso wie auch der Türschliesser nach US 139 458 A (DAVID DICK) 3. Juni 1873 (1873-06-03) dazu Hinweise gibt.

Die Aufgabe der vorliegenden Erfindung ist es vor diesem technologischen Hintergrund, einen kompakten und soliden Türschliesser für eine Gartentür, für einen Weidezaun und ähnliche Anwendungen zu schaffen, welcher in beide Schliessrichtungen wirksam ist, der wartungsfrei ist und sich bei Neuausführungen von Türen wie auch nachträglich einfach in einen Türpfosten hinein integrieren lässt, sodass sein Antrieb unsichtbar bleibt. Auch sein Anbau soll einfach sein.

Diese Aufgabe wird gelöst von einem zweiseitig wirksamen Türschliesser zum Einsatz in oder an einem vertikalen Türpfosten oder zum festen Aufsetzen auf einen solchen, der sich durch die Merkmale des Patentanspruches 1 auszeichnet. Dieser Türschliesser ist **erstens** zweiseitig wirksam, **zweitens** ist der Bolzen drehbar in zwei Scheiben gelagert ist, wobei er aus der oberen Scheibe herausragt, zur Übertragung eines Drehmomentes auf einen Treiberstab, **drittens** ist eine Drehscheibe fest mit dem Bolzen verbunden ist, und in deren Umfangsbereich durchsetzt ein Mitnehmerbalken diese Drehscheibe senkrecht, sodass der Mitnehmerbalken innerhalb der Brücke oder der Stiftschrauben an dieser bzw. diesen in beiden Drehrichtungen des Bolzens vorbeischwenkbar ist. **Viertens** sind die beiden Stahlfedern so verbaut, dass der Bolzen aus einer mittleren, neutralen Drehlage in jeder Drehrichtung nur unter Wirkung der Federkraft der Stahlfedern auslenkbar ist. Dieser Türschliesser ist deshalb in beiden Schliessrichtungen wirksam ist und er lässt sich nachträglich einfach in einen Türpfosten hinein integrieren.

In den Figuren sind Ausführungsbeispiele dieses Türschliessers dargestellt und anhand dieser Figuren werden sie nachfolgend in ihren Einzelteilen beschrieben und ihre Funktion wird erklärt.

Es zeigt:
- Figur 1: : Den Türschliesser in einer ersten Variante offen dargestellt, bereit zum Einsatz in den oberen Endabschnitt eines Türpfostens;
- Figur 2: : Den Türschliesser nach Figur 1 schematisch dargestellt, eingebaut in einen Türpfosten, mit seinem Treiberstab und dem Türrahmen;
- Figur 3: : Den Türschliesser nach Figur 1 von schräg oben dargestellt, zum Einbau in den oberen Abschnitt eines Türpfostens.
- Figur 4: : Eine weitere Ausführungsvariante des Türschliessers;
- Figur 5: : Den Türschliesser nach Figur 4 vor dem Einsetzen in eine Ringfassung oder Rohrschelle an einem Türpfosten;
- Figur 6: : Den Türschliesser nach Figur 4 in der Ringfassung an einem Zaunpfosten , zum Schliessen einer Weidezaun-Schliessrute;
- Figur 7: : Den Türschliesser nach Figur 4 in das Innere des Rohres eines Türpfostens eingesetzt, zum Einsatz als Türschliesser für ein Gartentor.

In Figur 1 ist eine erste Variante des Türschliessers offen dargestellt, sodass der Blick ins Innere des Türschliessers freigegeben ist und man seinen konstruktiven Aufbau erkennen kann. Als Besonderheit wirkt dieser Türschliesser oder Türtreiber auf beide Seiten. Eine Tür kann also gegen aussen oder innen aufgeschwenkt werden und in beiden Fällen wird sie zuverlässig wieder in ihre Schliessposition zurückgeschwenkt. Hierzu besteht dieser Türschliesser aus einem zentralen, vertikal angeordneten Bolzen 1, der an seinen beiden Enden in je einer Scheibe 2, 3 drehbar gelagert ist, wobei er die obere Scheibe 2 durchsetzt und oben aus ihr herausragt. Von dort aus ist das von ihm aufgebrachte Drehmoment auf einen Treiberstab übertragbar. Die beiden Scheiben 2, 3 sind über eine parallel zum Bolzen 1 verlaufende, von ihm radial beabstandete Brücke 4 miteinander verbunden. Es handelt sich dabei um ein Hohlstahlsegment, das zwischen die beiden Scheiben 2, 3 in der gezeigten Art fest verbaut ist. Der drehbar gelagerte Bolzen 1 trägt in seiner Längsmitte eine mit ihm fest verbundene Drehscheibe 5, die sich bis zur hier sichtbaren Innenseite 6 der Brücke 4 erstreckt. Im Umfangsbereich 7 der Drehscheibe 5 ist sie von einem Mitnehmerbalken 8 in Form eines Flachstahls durchsetzt, welcher senkrecht bzw. axial zu ihr verläuft, sodass der Mitnehmerbalken 8 innerhalb der Brücke 4 an dieser in beiden Drehrichtungen des Bolzens 1 vorbeigeschwenkt werden kann. Oberhalb und unterhalb der Drehscheibe 5 sitzt je eine Stahlfeder 9, 10, die mit mehreren Windungen um den Bolzen 1 herum geführt ist. Je ein freies Ende 11a dieser beiden Stahlfedern 9, 10 liegt einerseits an der einen Längsseite 12 der Brücke 4 und an der einen Längsseite 13 des Mitnehmerbalkens 8 an, und das jeweils andere freie Ende 11b der Feder liegt an der gegenüberliegenden, anderen Längsseite der Brücke 4 und des Mitnehmerbalkens 8 an, was in der Figur 1 allerdings nicht direkt sichtbar ist. Diese jenseitigen Enden 11bder Federn 9, 10 an diesen Stellen auf der im Bild hinteren Seite sind aber mit gestrichelten Linien angedeutet. Durch diese Anordnung der Stahlfedern 9, 10 und den auf beide Seiten schwenkbaren Mitnehmerbalken 8 kann der Bolzen 1 auf beide Seiten nur gegen Federkraft ausschwenken und wird in beiden Fällen von den Enden 11a, oder 11b der Stahlfedern 9, 10, mit jeder Auslenkung gespannt und daher zurück in seine neutrale Mittelstellung getrieben.

Der aus der einen Scheibe 2 oben herausragende Bolzen 1 bildet mit seinem Ende 14 den einen Teil eines Kreuzgelenkes 15, während ein zweiter Teil 16 dieses Kreuzgelenkes 15 auf der dem Gelenk 15 abgewandten Seite eine Büchse 17 mit einem Innengewinde 18 zum Einschrauben eines Treiberstabes bildet. Als Variante kann der zweite Teil 16 des Kreuzgelenkes 15 auf der dem Gelenk 15 abgewandten Seite einen Stab mit endseitigem Aussengewinde bilden, auf welches ein Treiberstab mit endseitiger Gewindemuffe aufschraubbar ist. Anstelle einer Gewindeverbindung kann auch eine Steckverbindung dienen, zum Beispiel mit einem Bajonett-Verschluss. Statt eines Kreuzgelenkes kann am Ende 14 des herausragenden Bolzens 1 ein Zapfen mit Querbohrung aufgesetzt und mit einem Schwerspannstift gesichert werden. In die Querbohrung lässt sich dann eine Rute einfügen und mit einer axialen Schraube festklemmen. Auf diese Weise erhält man neben dem Türschliesser für Gartentore auch einen Türschliesser für Schliessruten in Weidezaunöffnungen.

Die endseitigen Scheiben 2, 3 sind vorzugsweise kreisrunde Scheiben, die in einen Rohrabschnitt 19 einpassen, der hier zur Hälfte aufgeschnitten dargestellt ist. Der Rohrabschnitt 19 ist an jedem Ende mit einer weiteren Abdeckscheibe 20, 21 ausgerüstet, deren Umfänge den Rohrabschnitt 19 ganz oder teilweise überragen, unter Einschluss der beiden kreisrunden Scheiben 2, 3. Die Abdeckscheibe 20 ist mit der endseitigen Scheibe 2 fest verbunden, sodass sich jene nicht gegenüber der Brücke 4 und den endseitigen Scheiben 2, 3 verdrehen kann. Mit den beiden Abdeckscheiben 20, 21 und dem zwischenliegenden Rohrabschnitt 19 aus Stahl oder Kunststoff wird der Antrieb des Türschliesser vollständig und uneinsehbar eingeschlossen, es sei denn, der Rohrabschnitt 19 wird von einem Abschnitt eines durchsichtigen Plexiglas-Rohres gebildet. Der Rohrabschnitt 19 wird, um verdrehsicher gegenüber den Abdeckscheiben 20, 21 zu sein, noch mit radialen Schrauben 29 an diese gespannt und gesichert.

Die Figur 2 zeigt den Türschliesser schematisch dargestellt, eingebaut in einen Türpfosten, mit seinem Treiberstab 27 und dem Türrahmen 28. Der Türschliesser wird von oben in das Stahlrohr 25 eines Türpfostens eingefügt. Hierfür wird zunächst eine Muffe 22 über das obere Ende des Stahlrohrs 25 gestülpt. Dann wird der Türschliesser durch die Muffe hindurch in das Stahlrohr 25 eingesetzt und liegt dann mit dem auskragenden Rand seiner oberen Scheibe 20 auf der Muffe 22 auf, sodass die Scheibe 20 und Muffe 22 aussen bündig abschliessen. Die Muffe 22 wird mittels mehrerer Madenschrauben 26, welche sie radial durchsetzen, am Stahlrohr 25 verspannt und ist hernach gegenüber dem Stahlrohr 25 verdrehsicher verbaut. Die Scheibe 20 lässt sich ebenfalls mittels mehrerer Madenschrauben 29 verdrehsicher auf der Muffe 22 verspannen. Der oben aus der Scheibe 20 herausragende Abschnitt 14 des Bolzens 1 ist dann über das Kreuzgelenk 15 drehfest und gelenkig mit dem Treiberstab 27 verbindbar, der am anderen Ende mit einem zu treibenden oder zu schliessenden Türrahmen 28 verbunden werden kann. Bei dieser Verbindung kann der Treiberstab 27 mit seinem Endabschnitt in der Fassung 30 in axialer Richtung hin und her schieben. Die Fassung 30 ist schwenkbar um die Achse 31 in der Halterung 32 gelagert. Die Halterung 32 ist wiederum schwenkbar um den Schaft 33 einer Rohrschelle 34 gelagert.

In Figur 3 ist dieser Türschliesser von schräg oben dargestellt, fertig zum Einbau in den oberen Abschnitt eines Türpfostens. Er steckt in einem Rohrabschnitt 19. Das kann ein Edelstahl-Rohrabschnitt sein oder auch Rohrabschnitt aus Plexiglas, um den Blick auf die innere Mechanik freizugeben.

In Figur 4 ist ein weiter entwickelter Türschliesser offen dargestellt, sodass der Blick ins Innere des Türschliessers freigegeben ist und man seinen konstruktiven Aufbau erkennen kann. Auch dieser Türschliesser oder Türtreiber wirkt auf beide Seiten. Hierzu besteht dieser Türschliesser wiederum aus einem zentralen, vertikal angeordneten Bolzen 1, der an seinen beiden Enden in je einer Scheibe 2, 3 drehbar gelagert ist, wobei er die obere Scheibe 2 durchsetzt und aus ihr herausragt. Von dort aus ist das von ihm aufgebrachte Drehmoment auf einen Treiberstab übertragbar. Die beiden Scheiben 2, 3 sind über parallel zum Bolzen 1 verlaufende, von ihm radial beabstandete Stiftschrauben 4a, 4b und 4c miteinander verbunden. Es handelt sich dabei um Stahlstifte, die an den Enden jeweils ein Gewinde aufweisen. Dabei ist jeweils ein Gewinde in der Scheibe 2 eingelassen und das andere durchsetzt die Scheibe 3. Zwischen den Scheiben 2 und 3 befindet sich zudem ein Rohrabschnitt 19, der die Schliessmechanik schützt und ihr Stabilität verleiht. Auf die Gewinde, die durch die Scheibe 3 führen, werden Hutmuttern festgeschraubt, derart dass die Scheiben 2 und 3 sowie der zwischenliegende Rohrabschnitt 19 fest miteinander verbunden sind. Die Stiftschraube 4c dient einerseits als Endanschlag für die ausdrehenden Federenden und andererseits zur gleichmässigen Verschraubung des Schliesszylinders. Der drehbar gelagerte Bolzen 1 trägt in seiner Längsmitte einen mit ihm fest verbundenen Drehkörper 5, der sich bis zur hier sichtbaren Innenseite 6 der Stiftschrauben 4a, 4b erstreckt. Im Umfangsbereich 7 des Drehkörpers 5 ist sie von einem Mitnehmerbalken 8 in Form eines Flachstahls durchsetzt, welcher senkrecht bzw. axial zu ihm verläuft, sodass der Mitnehmerbalken 8 innerhalb der beiden Stiftschrauben 4a, 4b an diesen in beiden Drehrichtungen des Bolzens 1 vorbeigeschwenkt werden kann. Oberhalb und unterhalb der Drehscheibe 5 sitzt je eine Stahlfeder 9, 10, die mit mehreren Windungen um den Bolzen 1 herum geführt ist. Je ein freies Ende 11a dieser beiden Stahlfedern 9, 10 liegt an der Stiftschraube 4a und an der einen Längsseite 13a des Mitnehmerbalkens 8 an, und das jeweils andere freie Ende 11b der Feder liegt an der Stiftschraube 4b und an der gegenüberliegenden, in der Figur nicht sichtbaren Längsseite 13b des Mitnehmerbalkens 8 an. Diese jenseitigen Enden 11b der Federn 9, 10 an diesen Stellen auf der im Bild hinteren Seite sind aber mit gestrichelten Linien angedeutet. Durch diese Anordnung der Stahlfedern 9, 10 und den auf beide Seiten schwenkbaren Mitnehmerbalken 8 kann der Bolzen 1 auf beide Seiten nur gegen Federkraft ausschwenken und wird in beiden Fällen von den Enden 11a oder 11b der Stahlfedern 9, 10 mit jeder Auslenkung gespannt und daher zurück in seine neutrale Mittelstellung getrieben.

Der aus der Scheibe 2 herausragende Bolzen 1 bildet mit seinem Ende 14 den einen Teil eines Kreuzgelenkes 15, während ein zweiter Teil 16 dieses Kreuzgelenkes 15 auf der dem Gelenk 15 abgewandten Seite eine Büchse 17 mit einem Innengewinde 18 zum Einschrauben eines Treiberstabes bildet. Als Variante kann der zweite Teil 16 des Kreuzgelenkes 15 auf der dem Gelenk 15 abgewandten Seite einen Stab mit endseitigem Aussengewinde bilden, auf welches ein Treiberstab mit endseitiger Gewindemuffe aufschraubbar ist. Anstelle einer Gewindeverbindung kann auch eine Steckverbindung dienen, zum Beispiel mit einem Bajonett-Verschluss. Statt eines Kreuzgelenkes kann am Ende 14 des herausragenden Bolzens 1 ein Zapfen mit Querbohrung aufgesetzt und mit einem Schwerspannstift gesichert werden. In die Querbohrung lässt sich dann eine Rute einfügen und mit einer axialen Schraube festklemmen. Auf diese Weise erhält man neben dem Türschliesser für Gartentore auch einen für Schliessruten von Weidezaunöffnungen.

Die Figur 5 zeigt den Türschliesser vor dem Einsetzen in eine Ringfassung 36 oder als Variante in eine Rohrschelle oder einen Rohrabschnitt an einem Türpfosten, welcher in Verlaufrichtung eines Zaunes auf die Innenseite des Türpfostens 35 montiert wird, vom Durchgang aus gesehen dargestellt. In diese Ringfassung wird der Türschliesser verdrehsichert eingesetzt. Die Figur 6 zeigt ihn dann eingesetzt in die Ringfassung 36 an einem Zaunpfosten 35. Oben ist eine Schliessrute 39 anstelle einer Treiberstange in das Bolzenende 14 des Türschliessers eingesteckt und gesichert. Der Zaun ist dann zu Fuss oder auch mit einem Fahrzeug passierbar, indem die Schliessrute 39 von der durchschreitenden Person oder dem langsam durchfahrenden Fahrzeug aufgeschwenkt wird und nach dem Passieren zuverlässig wieder geschlossen wird. Tiere hingegen nehmen die Schliessrute 39 als Hindernis wahr.

Die Figur 7 zeigt den Türschliesser im Inneren des Stahlrohrs 25 eines Türpfostens eingesetzt, zum Einsatz als Türschliesser für ein Gartentor, wie schon mit Figur 2 in schematischer Weise gezeigt wurde. Ein Haltebügel 34 ist Teil einer Halterung 32, durch welche der Treiberstab 27 hindurchgeführt ist und wegen der unterschiedlichen Positionen der Türschwenkachse und der Schwenkachse des Türschliesser-Bolzens in der Halterung 32 hin und her verschiebbar ist.

## Patentansprüche

1. Zweiseitig wirksamer Türschliesser zum Einsatz in oder an einem vertikalen Türpfosten (25) oder zum festen Aufsetzen auf einen solchen, einschliessend einen Bolzen (1), der an seinen beiden Enden in je einer Scheibe (2, 3) drehbar gelagert ist, wobei er aus der oberen Scheibe (2) herausragt, zur Übertragung eines Drehmomentes auf einen Treiberstab (27), wobei die beiden Scheiben (2, 3) über eine parallel zum Bolzen (1) verlaufende, von ihm radial beabstandete Brücke (4) oder über Stiftschrauben (4a, 4b, 4c) miteinander fest verbunden sind, und dass der Bolzen (1) eine mit ihm fest verbundene Drehscheibe (5) trägt, die sich radial bis zur Innenseite der Brücke (4) oder der Stiftschrauben (4a, 4b) erstreckt, und in deren Umfangsbereich (7) ein Mitnehmerbalken (8) diese Drehscheibe (5) senkrecht durchsetzt, wobei die Stiftschrauben (4a, 4b) entlang des Umfangs so positioniert sind, dass ihr Abstand der Breite des Mitnehmerbalkens entspricht, oder im Fall einer Brücke (4) diese so breit ist wie der Mitnehmerbalken, sodass im Effekt der Mitnehmerbalken (8) innerhalb der Brücke (4) oder der Stiftschrauben (4a, 4b) an dieser bzw. diesen in beiden Drehrichtungen des Bolzens (1) vorbeischwenkbar ist, und dass oberhalb und unterhalb der Drehscheibe (5) je eine Stahlfeder (9, 10) mit mehreren Windungen um den Bolzen (1) herum geführt ist, deren eines Ende (11a) ihrer beiden freien Enden in der mittleren, neutralen Drehlage an der einen Längsseite der Brücke (4) oder an einer der Stiftschrauben (4a, 4b) und an einer Längsseite des Mitnehmerbalkens (8) anschlägt, und deren anderes freies Ende (11b) in dieser mittleren, neutralen Drehlage an der gegenüberliegenden, anderen Längsseite der Brücke (4) oder an einer der anderen Stiftschrauben (4a, 4b) und an der gegenüberliegenden, anderen Längsseite des Mitnehmerbalkens (8) anschlägt, sodass der Bolzen (1) aus einer mittleren, neutralen Drehlage in jeder Drehrichtung nur unter Wirkung der Federkraft der Stahlfedern (9, 10) auslenkbar ist.

2. Zweiseitig wirksamer Türschliesser zum Einsatz in oder an einem vertikalen Türpfosten (25) oder zum festen Aufsetzen auf einen solchen nach Anspruch 1, ***dadurch gekennzeichnet,* dass** der aus der einen Scheibe (2) herausragende Bolzen (1) mit seinem Ende (14) den einen Teil eines Kreuzgelenkes (15) bildet, während ein zweiter Teil (16) des Kreuzgelenkes (15) auf der dem Gelenk (15) abgewandten Seite eine Büchse (17) mit Innengewinde (18) zum Einschrauben eines Treiberstabes (27) bildet.

3. Zweiseitig wirksamer Türschliesser zum Einsatz in oder an einem vertikalen Türpfosten (25) oder zum festen Aufsetzen auf einen solchen nach Anspruch 1, ***dadurch gekennzeichnet,* dass** der aus der einen Scheibe (2) herausragende Bolzen (1) mit seinem Ende (14) den einen Teil eines Kreuzgelenkes (15) bildet, während ein zweiter Teil (16) des Kreuzgelenkes (15) auf der dem Gelenk (15) abgewandten Seite einen Stab mit endseitigem Aussengewinde bildet, auf den ein Treiberstab (27) mit endseitiger Muffe und Innengewinde aufschraubbar ist.

4. Zweiseitig wirksamer Türschliesser zum Einsatz in oder an einem vertikalen Türpfosten (25) oder zum festen Aufsetzen auf einen solchen nach Anspruch 1, ***dadurch gekennzeichnet,* dass** der aus der einen Scheibe (2) herausragende Bolzen (1) mit seinem Ende (14) den einen Teil eines Kreuzgelenkes (15) bildet, während ein zweiter Teil (16) des Kreuzgelenkes (15) auf der dem Gelenk (15) abgewandten Seite einen Stab mit Steckmuffe bildet, mit welcher ein Treiberstab (27) unter Bildung eines Bajonett-Verschluss verbindbar ist.

5. Zweiseitig wirksamer Türschliesser zum Einsatz in oder an einem vertikalen Türpfosten (25) oder zum festen Aufsetzen auf einen solchen nach einem der vorangehenden Ansprüche, ***dadurch gekennzeichnet,* dass** an die endseitigen Scheiben (2, 3) kreisrunde Scheiben (20, 21) anschliessen, die über ihre Dicke teilweise in einen Rohrabschnitt (19) einpassen und diesen teilweise radial überragen und somit verschliessen.

6. Zweiseitig wirksamer Türschliesser zum Einsatz in oder an einem vertikalen Türpfosten oder zum festen Aufsetzen auf einen solchen nach einem der vorangehenden Ansprüche, ***dadurch gekennzeichnet,* dass** der Türschliesser auf der Seite, wo sein Bolzen (1) aus der Scheibe (2) herausragt, eine Muffe (22) trägt, auf welcher der grössere Umfang der Scheibe (20) aufliegt, sodass der Türschliesser durch Überstülpen der Muffe (22) über ein Pfostenrohr (25) in dessen Inneres einsetzbar ist und die Muffe (22) mit der Scheibe (2) auf dem Pfostenrohr (25) aufliegt und die Muffe (22) mit dem Pfostenrohr (25) mittels radialer Madenschrauben (26) drehgesichert verspannbar ist.

7. Zweiseitig wirksamer Türschliesser zum Einsatz in oder an einem vertikalen Türpfosten oder zum festen Aufsetzen auf einen solchen nach einem der vorangehenden Ansprüche, ***dadurch gekennzeichnet,* dass** der aus der Scheibe (2) herausragende Bolzen (1) mit einem drehfest und gelenkig mit ihm verbundenen Treiberstab (27) verbindbar ist, an dessen anderem Ende dieser mit einem Türflügel (28) verbindbar ist.

8. Zweiseitig wirksamer Türschliesser zum Einsatz an einem vertikalen Holz- oder Metallpfosten nach einem der vorangehenden Ansprüche, **dadurch gekennzeichnet, dass** der aus der Scheibe (2) herausragende Bolzen (1) eine Büchse (37) mit Querbohrung (38) zur Aufnahme einer Schliessrute (39) trägt.

## Claims

1. Door closer effective on both sides for use in or on a vertical door post (25) or for fixed mounting on such a post, including a bolt (1) which is rotably mounted at its two ends in a respective disc (2, 3), whereby it stands out from the upper disc in order to transmit a torque to a driver rod (27), at which the two discs (2, 3) are fixedly connected to one another via a bridge (4) or stud bolts (4a, 4b, 4c) which extend parallel to and are radially spaced apart from the bolt (1) and that the bolt (1) in its longitudinal centre bears a rotary disc (5) which is fixedly connected there, which extends radially up to the inner side of the bridge (4) or the stud bolts (4a, 4b) and in its circumferential region (7) a rotary disc (5) is vertically traversed by a driving bar (8), with the result that the driving bar (8) can swing within the bridge (4) or the two stud bolts (4a, 4b) in both directions of rotation of the bolt (1), and that above and under the rotary disc (5) is situated each a steel spring (9, 10) with several coils of a spring guided around the bolt (1) and whose ends (11a, 11b) guided around the bolt in such a way that they from a central, neutral rotary position touching the driving bar (8) and the bridge (4) or the two stud bolts (4a, 4b) lengthwise at their outsides so that the bolt (1) in this position can only be deflected in each direction of rotation under the action of the spring force of the steel springs (9, 10).

2. Door closer effective on both sides for use in or on a vertical door post (25) or for fixed mounting on such a post in accordance with claim 1, **characterised in that** the bolt (1) projecting from one disc (2) forms with its end (14) one part of a universal joint (15), while a second part (16) of the universal joint (15) on the side facing away from the latter (15) forms a bushing (17) with internal screw thread (18) for screwing a driver rod (27).

3. Door closer effective on both sides for use in or on a vertical door post (25) or for fixed mounting on such a post in accordance with claim 1, **characterised in that** the bolt (1) projecting from one disc (2) forms with its end (14) one part of a universal joint (15), while a second part (16) of the universal joint (15) on the side facing away from the latter (15) forms a spindle with an external screw thread at the end, on which a driver rod (27) with on end sided sleeve and on internal screw thread can be screwed.

4. Door closer effective on both sides for use in or on a vertical door post (25) or for fixed mounting on such a post in accordance with claim 1, **characterised in that** the bolt (1) projecting from one disc (2) forms with its end (14) one part of a universal joint (15), while a second part (16) of the universal joint (15) on the side facing away from the latter (15) forms a spindle with a plug-in sleeve to which a driver rod (27) can be connected to form a bayonet joint.

5. Door closer effective on both sides for use in or on a vertical door post (25) or for fixed mounting on such a post in accordance with one of the preceding claims, **characterised in that** the end discs (2, 3) are followed by circular discs (20, 21) which partially fit into a pipe section (19) over their diameter and partially project radially beyond it and thus close it.

6. Door closer effective on both sides for use in or on a vertical door post (25) or for fixed mounting on such a post in accordance with one of the preceding claims, **characterised in that** the door closer carries a sleeve (22) on the side where its bolt (1) projects from the disc (2), on which the larger circumference of the disc (20) rests, so that the door closer can be inserted into the interior of a post tube (25) by putting the sleeve over and the sleeve (22) with the disc (2) rests on the post tube (25) and the sleeve (22) with the post tube (25) can be clamped using radial grub screws so that it cannot rotate.

7. Door closer effective on both sides for use in or on a vertical door post (25) or for fixed mounting on such a post in accordance with one of the preceding claims, **characterised in that** the bolt (1) projecting from the disc (2) can be connected with a driving rod (27) in a rotatably fixed and articulated manner, at the other end can be connected to a door frame (28).

8. Door closer effective on both sides for use on a vertical wooden or metal pile in accordance with one of the preceding claims, **characterised in that** the bolt (1) projecting from the disc (2) carries a bushing (37) with a transverse hole (38) for receiving a closing rod (39).

## Revendications

1. Ferme-porte à double action pour utilisation dans ou sur un montant de porte vertical (25) ou pour un montage fixe sur un tel, comprenant une axe (1) qui est monté de manière rotative à ses deux extrémités dans un disque (2, 3) respectif, de sorte qu'il fait saillie du disque supérieur (2), pour transmettre un couple à une baguette d'entraînement (27), les deux disques (2, 3) étant reliés de manière fixe l'un à l'autre par le biais d'un élément jointif (4) s'étendant parallèlement au axe (1) et espacé radialement de celui-ci ou par des boutons à goujon (4a, 4b, 4c), et en ce que le axe (1) porte un disque rotatif (5) qui lui est relié de manière fixe et qui s'étend radialement jusqu'à l'intérieur de l'élément jointif (4) ou des goujons filetés (4a, 4b), et dans sa région périphérique (7) duquel une barre d'entraînement (8) traverse perpendiculairement ce disque rotatif (5), boutons à goujons (4a, 4b) étant positionnés le long de la périphérie de telle sorte que leur écartement correspond à la largeur de la barre d'entraînement ou, dans le cas d'un élément jointif (4), que ce dernier est aussi large que la barre d'entraînement, de sorte que la barre d'entraînement (8) est positionné à l'intérieur de l'élément jointif (4) ou des boutons à goujon (4a, 4b) sur ce ou ces peut être pivotés au-delà dans les deux sens de rotation du axe, et qu'au-dessus et au-dessous du disque rotatif (5), des ressorts en acier (9, 10) à plusieurs spires sont guidé autour du axe (1), une extrémité (11a) de ses deux extrémités libres frappant en position de rotation centrale et neutre contre un des côtés longitudinaux de l'élément jointif (4) ou contre un des boutons à goujon (4a, 4b) et contre un côté longitudinal de la barre d'entraînement (8), et dont l'autre extrémité libre (11b), dans cette position de rotation centrale et neutre, frappe contre l'autre côté longitudinal opposé de l'élément jointif (4) ou contre l'un des autres boutons à goujon (4a, 4b) et contre l'autre côté longitudinal opposé de la barre d'entraînement (8), de sorte que le axe (1) ne peut être dévié d'une position de rotation centrale et neutre dans n'importe quel sens de rotation que sous l'action de la force des ressorts en acier (9, 10).

2. Ferme-porte à double action pour utilisation dans ou sur un montant de porte vertical (25) ou pour un montage fixe sur un tel selon la revendication 1, **caractérisé en ce que** le axe (1) faisant saillie d'un disque (2) forme avec son extrémité (14) la première partie d'un joint universel (15), tandis qu'une deuxième partie (16) du joint universel (15) forme sur le côté opposé au joint (15) une douille (17) avec un filetage interne (18) pour visser une baguette d'entraînement (27).

3. Ferme-porte à double action pour utilisation dans ou sur un montant de porte vertical (25) ou pour un montage fixe sur un tel selon la revendication 1, **caractérisé en ce que** le axe (1) faisant saillie d'un disque (2) forme avec son extrémité (14) la première partie d'un joint universel (15), tandis qu'une deuxième partie (16) du joint universel (15) forme, sur le côté opposé au joint (15) une tige avec un filetage extérieur à l'extrémité, sur laquelle on peut visser une baguette d'entraînement (27) avec un manchon à l'extrémité et un filetage intérieur.

4. Ferme-porte à double action pour utilisation dans ou sur un montant de porte vertical (25) ou pour un montage fixe sur un tel selon la revendication 1, **caractérisé en ce que** le axe (1) faisant saillie d'un disque (2) forme avec son extrémité (14) la première partie d'un joint universel (15), tandis qu'une deuxième partie (16) du joint universel (15) forme sur le côté opposé au joint (15) une tige avec une manchon enfichable à laquelle une baguette d'entraînement (27) peut être reliée en formant une fermeture à baïonnette.

5. Ferme-porte à double action pour utilisation dans ou sur un montant de porte vertical (25) ou pour montage fixe sur un tel selon l'une des revendications précédentes, **caractérisé en ce que** les disques d'extrémité (2, 3) sont rejoints par des disques circulaires (20, 21) qui s'emboîtent partiellement dans un tronçon de tube (19) sur leur épaisseur et font partiellement saillie radialement au-delà de celui-ci et le ferment ainsi.

6. Ferme-porte à double action pour utilisation dans ou sur un montant de porte vertical (25) ou pour montage fixe sur un tel selon l'une des revendications précédentes, **caractérisé en ce que** le ferme-porte porte un manchon (22) sur le côté où son axe (1) fait saillie du disque (2), sur lequel repose la plus grande circonférence du disque (20), de sorte que le ferme-porte peut être inséré à l'intérieur d'un tube de montant (25) en glissant le manchon (22) sur le tube de montant (25) et le manchon (22) peut être serré sur le tube de montant (25) au moyen de vis sans tête radiales (26) de manière à être bloqué en rotation.

7. Ferme-porte à double action pour utilisation dans ou sur un montant de porte vertical (25) ou pour montage fixe sur un tel selon l'une des revendications précédentes, **caractérisé en ce que** le axe (1) faisant saillie de la vitre (2) peut être relié à une baguette d'entraînement (27) qui lui est reliée de manière non rotative et pivotante et à l'extrémité de laquelle celle-ci peut être reliée à un vantail de porte (28).

8. Ferme-porte à double action pour utilisation sur un montant vertical en bois ou en métal selon l'une des revendications précédentes, **caractérisé en ce que** le axe (1) faisant saillie du disque (2) porte une douille (37) avec un alésage transversal (38) pour recevoir une tige de fermeture (39).
